# EUROPÄISCHE PATENTSCHRIFT

(11) **EP 0 745 158 B1**
(45) Veröffentlichungstag und Bekanntmachung des Hinweises auf die Patenterteilung: **09.12.1998**
(21) Anmeldenummer: 95905553.4
(22) Anmeldetag: 19.01.1995
(51) Int. Cl.: D21F 7/00

(54) **DAMPFBLASKASTEN**
STEAM BOX
VAPORISATEUR

(43) Veröffentlichungstag der Anmeldung: 04.12.1996
(73) Patentinhaber: Voith Sulzer Papiermaschinen GmbH, 89509 Heidenheim (DE)
(72) Erfinder: MÜLLER, Dieter, D-89567 Sontheim (DE); OECHSLE, Markus, D-73566 Bartholomä (DE)
(74) Vertreter: Gahlert, Stefan, Dr.-Ing.
(86) Internationale Anmeldenummer: DE9500061
(87) Internationale Veröffentlichungsnummer: WO9622421

(56) Entgegenhaltungen:
- US-A- 3 945 570
- US-A- 4 867 054

## Beschreibung

Die Erfindung betrifft einen Dampfblaskasten zum Aufbringen von Dampf auf eine laufende Materialbahn, z.B. auf eine zu entwässernde und durch die Pressenpartie einer Papierherstellungsmaschine laufende Papierbahn. Auf die Offenlegungsschrift DE 41 25 062 A1 wird verwiesen.

Ein solcher Dampfblaskasten wird hauptsächlich bei der Papierherstellung verwendet. Er dient dazu, mit Hilfe des auf die Materialbahn aufgebrachten Dampfes die Temperatur der Materialbahn zu erhöhen, um die Entwässerungsleistung der Pressenpartie zu steigern. Der Dampfblaskasten bietet dabei die Möglichkeit, durch sektional unterschiedliche Dampfaufbringung das Feuchtequerprofil der Materialbahn zu beeinflussen.

Bei der bekannten Konstruktion wird der aus den sektionalen Kammern (oder "Zonenkammern") austretende Dampf durch Ventile geregelt, die innerhalb des Dampfblaskastens angeordnet sind. Jede Korrekturzone ist mit einem separaten, im allgemeinen pneumatisch geregelten Ventil bestückt.

Ein Nachteil ist, daß eine Verschmutzung der Zonenkammern des Dampfblaskastens (u.a. verursacht durch Eindringen von Faserstoff-Partikeln) bei den bekannten Konstruktionen nur unter großem Zeit- und Kostenaufwand zu beseitigen ist.

Der Erfindung liegt die Aufgabe zugrunde, eine Vorrichtung der eingangs beschriebenen Art anzugeben, bei der Reinigung und Wartung des Dampfblaskastens mit geringerem Aufwand möglich ist als bisher.

Diese Aufgabe wird erfindungsgemäß durch die Merkmale des Anspruches 1 gelöst. Demnach sind das Dampf-Austrittsblech des Dampfblaskastens und - falls vorhanden - in den Zonenkammern vorgesehene Lochblecheinsätze zur besseren Reinigungsmöglichkeit demontierbar ausgeführt.

In einer bevorzugten Ausführungsform der Erfindung wird folgendes vorgesehen:

Der Dampf wird von einer Hauptdampfleitung auf einen Dampfverteiler geführt, der außerhalb der Papiermaschine angeordnet ist, vorzugweise neben der Papiermaschine, z.B. auf der Triebseite oder z.B. im Keller, jedenfalls an einer während des Betriebes der Maschine leicht zugänglichen Stelle. An diesem Dampfverteiler sind die einzelnen Regelorgane (Regelventile) angeordnet. Jede einzelne Zonenkammer des Dampfblaskastens ist über eine separate sektionale Dampfleitung mit dem entsprechenden Regelventil verbunden. Die am Dampfblaskasten befestigten Teile der sektionalen Dampfleitungen enden (entgegen der Strömungsrichtung) außerhalb des Dampfblaskatens auf einer Platte, z.B. Trägerplatte, die starr mit dem Dampfblaskasten verbunden ist. Flexible Leitungen zwischen der Trägerplatte und den Regelventilen dienen zur Aufnahme der Abschwenkbewegung und zur Kompensation einer eventuellen thermischen Längsdehnung des Dampfblaskastens. Die Steuerung der Ventilantriebe erfolgt elektromotorisch.

Die Erfindung wird im folgenden anhand eines bevorzugten Ausführungsbeispieles in Verbindung mit folgenden Zeichnungen beschrieben:
- Fig. 1: Gesamtansicht;
- Fig. 2: Querschnitt durch einen Dampfblaskasten;
- Fig. 3: Zonenkammer mit Lochblecheinsatz;
- Fig. 4: ein von Fig. 2 abweichender Querschnitt
- Fig. 5: ein Lochblecheinsatz zu Fig. 4

Der Dampfblaskasten 48 besteht aus einer selbsttragenden Edelstahlkonstruktion; er erstreckt sich am Mantel einer die Papierbahn P führenden Walze quer zur Bahnlaufrichtung durch die Papiermaschine, von der Führerseite bis zur Triebseite TS. In Fig. 1 ist nur das triebseitige Ende des Dampfblaskastens dargestellt. In dem unteren Tragrahmen 1, 1' sind Stege 43 eingeschweißt, die Bohrungen 10 und 11 aufweisen. Der untere Tragrahmen 1, 1' und ein oberer Tragrahmen 2 sind über Seitenwände 8 und 9 miteinander verbunden. Durch diese Bauform wird eine optimale Querstabilität erreicht. Die Tragrahmen 1, 1' und 2 sowie die Seitenwände 8 und 9 begrenzen eine mittlere Kammer 15. Durch diese erstreckt sich ein Rohrbündel, bestehend aus einer Vielzahl von Dampfleitungen 4, von denen jede in eine Zonenkammer 3 mündet, um hierdurch die vorbeilaufende Papierbahn P mit "Dampf I" zu beaufschlagen.

In die untere Kammer 12 mündet ein Dampfkanal 13. Gemäß Fig. 1 gelangt der hier einströmende Vorwärmdampf ("Dampf II") durch die Bohrungen 10 und 14 in die Kammer 15, die das Rohrbündel 4 einschließt. Über die Bohrungen 16 gelangt dieser Dampf II schließlich in die Kammer 33 des Tragrahmens 2. In einem gemäß Fig. 4 abweichenden Ausführungsbeispiel wird der einströmende Dampf II zuerst durch die Kammer 12 von Triebseite nach Führerseite geführt und gelangt dann in die Kammer 15. Dieser Dampf II, dessen Temperatur höher liegt als der Dampf I innerhalb der sektionalen Dampfleitungen 4, gewährleistet, daß auch bei geschlossenen Ventilen keine Abkühlung der sektionalen Dampfleitungen 4 sowie der einzelnen Zonenkammern 3 erfolgt. Dadurch wird u.a. erreicht, daß in den Dampfleitungen und in den Zonenkammern kein oder nur wenig Kondensat sich bildet. Es wird im übrigen eine strikte Trennung zwischen Dampf I und Dampf II sichergestellt.

Die einzelnen Zonenkammern 3 sind auf dem unteren Tragrahmen 1, 1' angeordnet. Die sind über die Seitenbleche 19 und 17 fixiert. In die Zonenkammern mündet jeweils eine separate Dampfleitung 4. Jede Zonenkammer beinhaltet einen Lochblecheinsatz 20 mit Lochblechen 34, deren freie Querschnittfläche sich zum Dampfaustritt hin vergrößert. Diese Lochbleche 34 bewirken, daß der Dampf I innerhalb der einzelnen Zonen sich gleichmäßig über die Zonenbreite verteilt. Die einzelnen Lochblecheinsätze 20 können zu Wartungszwecken herausgezogen werden (Fig. 3).

Die einzelnen Zonenkammern 3 werden durch ein (gem. Fig. 1) gemeinsames Dampf-Austrittsblech 22 begrenzt. Dieses ist mit den Blechteilen 19 und 1 verschraubt, oder über Führungsleisten 44 fixiert, so daß es zu Reinigungszwecken problemlos demontierbar ist. Es weist mehrere in Längsrichtung hintereinander angeordnete Reihen von Blasöffnungen 32 auf. Gemäß Fig. 4 und 5 ist an jedem Lochblecheinsatz 20' ein ihm eigenes Dampf-Austrittsblech 22' befestigt. Die Richtung des Dampfaustritts kann senkrecht zur Papierlaufrichtung oder gemäß Fig. 2 geneigt sein, so daß der Dampf I der ankommenden Bahn entgegenströmt. Überall dort, wo eine Kondensation von Dampf stattfinden könnte, sind Ablauföffnungen 11, 18 vorgesehen, mit den zugehörigen Entwässerungsrinnen 24, 25, 26, 27.

Das triebseitige Ende des Dampfblaskastens 48 ruht gemäß Fig. 1 mittels einer Trägerplatte 28, die eine Verlängerung z.B. des unteren Tragrahmens 1, 1' (Fig. 2) sein kann, verschiebbar auf einem Gestell 51. Die Dampfleitungen 4 sind entgegen der Dampf-Strömungsrichtung über das triebseitige Ende des Dampfblaskastens hinaus verlängert; ihre EinströmEnden sind beispielsweise mit der Trägerplatte 28 fest verbunden. Ein insgesamt mit R bezeichnetes Regelorgan ist seitlich ausserhalb der Papiermaschine angeordnet und umfaßt für jede Zonenkammer 3 ein Regelventil 35 mit Antrieb durch Schrittmotor M. Die Verbindung von den Regelventilen 35 zur Trägerplatte 28 übernehmen Leitungen 29, die zumindest teilweise als flexible Leitungen ausgebildet sind. Die Ausströmenden 29' einer Anzahl der flexiblen Leitungen sind an einer sogenannten Versorgungsplatte 30 befestigt. Diese Versorgungsplatte wird über Schnellspannelemente 31 mit der Trägerplatte 28 verbunden. Über diese Schnellspannelemente ist im Falle eines Ausbaus des Dampfblaskastens ein rasches Abkoppeln möglich. Die Regelventile 35 sind so ausgeführt, daß mehrere nebeneinander auf einem Dampfverteilkanal 36 zusammengefaßt werden können. Jedem Dampfverteilkanal 36 wird Dampf von einer Hauptdampfleitung H zugeführt.

Das entfernbare Dampfaustrittsblech 22 weist, wie schon erwähnt, mehrere in Längsrichtung hintereinander angeordnete Reihen von Blasöffnungen 32 auf. Die Richtung des Dampfaustritts ist zur Papierlaufrichtung entgegengesetzt und geneigt. Dadurch wird eine bessere Durchmischung des Dampfes mit der eingezogenen Luftgrenzschicht erzielt, was den Wirkungsgrad der Dampfkondensation auf der Papierbahnoberfläche erhöht.

## Patentansprüche

1. Dampfblaskasten zum Aufbringen von Dampf auf eine vorbeilaufende Materialbahn, z.B. auf eine zu entwässernde und durch die Pressenpartie einer Papierherstellungsmaschine laufende Papierbahn mit den folgenden Merkmalen:
1.1 der Dampfblaskasten erstreckt sich quer zur Bahnlaufrichtung über die gesamte Bahnbreite;
1.2 der Dampfblaskasten hat eine Vielzahl von über die Bahnbreite aneinander gereihten Zonenkammern (3), die mittels eines perforierten Dampf-Austrittsbleches (22) abgedeckt sind;
1.3 jede Zonenkammer ist Uber ein ihr eigenes Regelventil (35) an eine Dampfquelle angeschlossen;
1.4 dadurch gekennzeichnet, daß das Dampf-Austrittsblech (22) entfernbar ist.

2. Dampfblaskasten nach Anspruch 1, dadurch gekennzeichnet, daß in jeder Zonenkammer (3) ein entfernbarer und vom Dampf durchströmter Lochblech-Einsatz (20) vorgesehen ist.

3. Dampfblaskasten nach einem der Ansprüche 1 oder 2, dadurch gekennzeichnet, daß mehrere Zonenkammern (3) ein gemeinsames entfernbares Dampf-Austrittsblech (22) haben.

4. Dampfblaskasten nach Anspruch 2, dadurch gekennzeichnet, daß wenigstens einer der Lochblech-Einsätze (20'), vorzugsweise jeder Lochblech-Einsatz, ein ihm eigenes und an ihm befestigtes Dampf-Austrittsblech (22') aufweist.

5. Dampfblaskasten nach einem der Ansprüche 1-4, gekennzeichnet durch eine derartige Anordnung des Dampf-Austrittsbleches (22;22'), daß die Ausblasrichtung zur Bahnlaufrichtung geneigt und ihr entgegengesetzt ist.

6. Dampfblaskasten nach Anspruch 5, dadurch gekennzeichnet, daß das Dampf-Austrittsblech (22;22') zusammen mit dem Bahnlaufweg eine Bedampfungskammer begrenzt.

7. Dampfblaskasten nach Anspruch 6, dadurch gekennzeichnet, daß die Bedampfungskammer, im Querschnitt gesehen, keilförmig ist, wobei die Keilspitze der Bahnlaufrichtung entgegengerichtet ist.

## Claims

1. Steam blower box for the application of steam onto a material web passing by, for example onto a paper web that is to be dewatered and is passing through the press section of a paper-manufacturing machine, with the following features:
1.1 The steam blower box extends, transverse to the web travel direction, over the entire web width;
1.2 the steam blower box has a plurality of zone chambers (3), which are arranged side by side over the web width and are covered by a perforated steam exit panel (22);
1.3 each zone chamber is connected to a steam source via its own control valve (35);
1.4 characterized in that the steam exit panel (22) is removable.

2. Steam blower box according to claim 1, characterized in that each zone chamber (3) is provided with a removable perforated panel insert (20) that is passed by the steam.

3. Steam blower box according to any of claims 1 or 2, characterized in that a plurality of zone chambers (3) have a common removable steam exit panel (22).

4. Steam blower box according to claim 2, characterized in that at least one of the perforated panel inserts (20'), preferable each perforated panel insert, has fixed to it a steam exit panel (22') of its own.

5. Steam blower box according to any of claims 1 to 4, characterized in that the steam exit panels (22; 22') are arranged in a manner such that the steam exit direction is inclined and oppositely directed to the web travel direction.

6. Steam blower box according to claim 5, characterized in that the steam exit panel (22; 22') and the web travel path define together a vaporization chamber.

7. Steam blower box according to claim 6, characterized in that the vaporization chamber is wedge-shaped in cross-section, with the point of the web being oppositely directed to the web travel direction.

## Revendications

1. Boîte de soufflage de vapeur afin d'appliquer de la vapeur sur une bande de matière en défilement, par exemple une bande de papier à déshydrater passant à travers la partie de presse d'une machine à fabriquer du papier, présentant les caractéristiques suivantes :
1.1 la boîte de soufflage de vapeur s'étend transversalement à la direction de défilement de la bande sur toute la largeur de la bande ;
1.2 la boîte de soufflage de vapeur a une pluralité de chambres de zone (3) alignées les unes à côté des autres sur la largeur de la bande, qui sont recouvertes d'une tôle perforée (22) de sortie de vapeur ;
1.3 chaque chambre de zone est raccordée à une source de vapeur par sa propre vanne de régulation (35) ;
1.4 caractérisée en ce que la tôle de sortie de vapeur (22) est amovible.

2. Boîte de soufflage de vapeur selon la revendication 1, caractérisée en ce qu'il est prévu dans chaque chambre de zone (3) un insert à tôle perforée (20) amovible et traversé par la vapeur.

3. Boîte de soufflage de vapeur selon l'une des revendications 1 et 2, caractérisée en ce que plusieurs chambres de zone (3) ont une tôle de sortie de vapeur amovible commune (22).

4. Boîte de soufflage de vapeur selon la revendication 2, caractérisée en ce qu'au moins l'un des inserts à tôle perforée (20'), de préférence chaque insert à tôle perforée, présente sa propre tôle de sortie de vapeur (22') fixée à lui.

5. Boîte de soufflage de vapeur selon l'une des revendications 1 à 4, caractérisée par un agencement tel de la tôle de sortie de vapeur (22 ; 22') que la direction de soufflage est inclinée par rapport à la direction de défilement de la bande et est opposée à elle.

6. Boîte de soufflage de vapeur selon la revendication 5, caractérisée en ce que la tôle de sortie de vapeur (22 ; 22') délimite avec la trajectoire de la bande une chambre de vaporisation.

7. Boîte de soufflage de vapeur selon la revendication 6, caractérisée en ce que la chambre de vaporisation est cunéiforme en coupe transversale, la pointe du coin étant tournée en sens inverse de la direction de défilement de la bande.
